# EUROPÄISCHE PATENTSCHRIFT

(11) **EP 3 678 981 B1**
(45) Veröffentlichungstag und Bekanntmachung des Hinweises auf die Patenterteilung: **03.07.2024**
(21) Anmeldenummer: 18765104.7
(22) Anmeldetag: 04.09.2018
(51) Int. Cl.: B67C 3/02, B67C 3/20

(54) **VORRICHTUNG UND VERFAHREN ZUM BEFÜLLEN EINES BEHÄLTERS MIT EINEM FÜLLPRODUKT**
DEVICE AND METHOD FOR FILLING A CONTAINER WITH A PRODUCT
DISPOSITIF ET PROCÉDÉ POR REMPLIR UN RÉCIPIENT AVEC UN PRODUIT

(30) Priorität: 04.09.2017 DE 102017120324
(43) Veröffentlichungstag der Anmeldung: 15.07.2020
(73) Patentinhaber: Krones AG, 93073 Neutraubling (DE)
(72) Erfinder: BECHER, DR., Valentin, 93073 Neutraubling (DE); KNOTT, Josef, 93073 Neutraubling (DE); ANGERER, Florian, 93073 Neutraubling (DE); WINTER, Ute, 93073 Neutraubling (DE); POESCHL, Stefan, 93073 Neutraubling (DE); DOBLINGER, Josef, 93073 Neutraubling (DE)
(74) Vertreter: Nordmeyer, Philipp Werner
(86) Internationale Anmeldenummer: PCT/EP2018/073666
(87) Internationale Veröffentlichungsnummer: WO 2019/043237

(56) Entgegenhaltungen:
- EP-A1- 3 178 780
- WO-A2-2010/124766
- DE-U1- 29 518 064

## Beschreibung

### Technisches Gebiet

Die vorliegende Erfindung betrifft eine Vorrichtung sowie ein Verfahren zum Befüllen eines Behälters mit einem Füllprodukt, welches aus zumindest einer Hauptkomponente und einem Dosageprodukt hergestellt wird.

### Stand der Technik

In Getränkeabfüllanlagen ist es bekannt, das in die jeweiligen Behälter einzufüllende Füllprodukt aus einer Hauptkomponente und einem Dosageprodukt herzustellen. Dabei ist es beispielsweise bekannt, als Hauptkomponente Wasser, beispielsweise karbonisiertes Wasser, über ein Füllventil in den zu befüllenden Behälter einzubringen. Das Dosageprodukt wird über ein Dosierventil vor dem Befüllen des Behälters mit der Hauptkomponente in das Füllventil eindosiert, so dass beim Einfüllen der Hauptkomponente in den zu befüllenden Behälter das Dosageprodukt mit dem Strom der Hauptkomponente in den Behälter eingespült wird und gleichzeitig eine Durchmischung stattfindet.

Entsprechend können zwei- oder mehrkomponentige Getränke, beispielsweise Getränke, welche sich aus einem Dosageprodukt beispielsweise in Form von Sirup und aus einer Hauptkomponente beispielsweise in Form von Wasser zusammensetzen, flexibel hergestellt werden. Insbesondere kann bei dieser Ausbildung auf vorgelagerte Mischvorrichtungen, in welchen das Füllprodukt aus der Hauptkomponente und dem Dosageprodukt ausgemischt wird, verzichtet werden.

Eine solche Vorrichtung ist beispielsweise aus der EP 2 272 790 A1 bekannt.

Zur Herstellung von mehrkomponentigen Füllprodukten, also beispielsweise zur Herstellung von Füllprodukten, welche eine Hauptkomponente und zwei unterschiedliche Dosageprodukte aufweisen, ist es weiterhin bekannt, neben einem ersten Dosageventil auch ein zweites Dosageventil vorzusehen, welches auf die bereits beschriebene Weise ein zweites Dosageprodukt in das Füllventil eindosiert. Vorrichtungen dieser Art gehen aus der EP 3 178 780 A1 und WO 2010/124766 A2 hervor. EP 3 178 780 A1 offenbart dabei eine Vorrichtung zum Befüllen eines Behälters mit einem Füllprodukt, umfassend ein Füllventil zum Beeinflussen der Zufuhr des Füllprodukts in den zu befüllenden Behälter, ein Dosierventil zum Eindosieren eines Dosageprodukts aus einem Dosageproduktreservoir in das Füllventil und ein Hauptkomponentenreservoir zum Bereitstellen einer Hauptkomponente an dem Füllventil. Bei einem Wechsel des Dosageprodukts, werden dessen Reste von der Hauptkomponente durch Öffnen des Dosierventils und eines Ablassventils herausgespült.

Für einen Wechsel des Füllprodukts kann es notwendig sein, das Dosageprodukt zu wechseln. Dies ist beispielsweise notwendig, wenn auf der jeweiligen Füllvorrichtung nach einem ersten Füllprozess mit einem ersten Füllprodukt bei einem Produktwechsel entsprechend ein anderes Füllprodukt mit einer anderen Zusammensetzung abgefüllt werden soll. Hierzu ist es in den bekannten Vorrichtungen notwendig, den Füllprozess zu stoppen, das aktuelle Dosageprodukt aus dem Dosageproduktreservoir zu entfernen und die entsprechenden Produktleitungen durchzuspülen, dann das neue Dosageprodukt in das Dosageproduktreservoir einzufüllen und sicherzustellen, dass das neue Dosageprodukt in den jeweiligen Leitungen vorliegt und am Dosageventil anliegt. Erst dann kann der Füllbetrieb wieder aufgenommen werden.

Entsprechend war es in den herkömmlichen Vorrichtungen und Verfahren notwendig, den Füllprozess für den Wechsel des Dosageprodukts zu stoppen.

### Darstellung der Erfindung

Ausgehend von dem bekannten Stand der Technik ist es eine Aufgabe der vorliegenden Erfindung, eine Vorrichtung sowie ein Verfahren anzugeben, mittels welchem die Abfüllung von Füllprodukten in Behälter noch effizienter durchgeführt werden kann.

Diese Aufgabe wird durch eine Vorrichtung mit den Merkmalen des Anspruchs 1 gelöst. Vorteilhafte Weiterbildungen ergeben sich aus den Unteransprüchen, der vorliegenden Beschreibung sowie den beigefügten Figuren.

Entsprechend wird eine Vorrichtung zum Befüllen eines Behälters mit einem Füllprodukt vorgeschlagen, umfassend ein Füllventil zum Beeinflussen der Zufuhr des Füllprodukts in den zu befüllenden Behälter, bevorzugt während des Transports der zu befüllenden Behälter mittels einer Behältertransportvorrichtung, ein Dosierventil zum Eindosieren eines Dosageprodukts aus einem Dosageproduktreservoir in das Füllventil und ein Hauptkomponentenreservoir zum Bereitstellen einer Hauptkomponente an dem Füllventil. Erfindungsgemäß sind eine Dosageproduktwechselvorrichtung zum Wechseln des Dosageprodukts in dem Dosageproduktreservoir während des Füllbetriebs sowie ein Spanngasventil, das eingerichtet ist, um den Druck im Dosageproduktreservoir zu steuern oder zu regeln, vorgesehen, wobei die Dosageproduktwechselvorrichtung eingerichtet ist, um das Spanngasventil so zu schalten, dass der Druck zum Zurückdrängen des Dosageprodukts in das Dosageproduktreservoir abgesenkt wird.

Dadurch, dass eine Dosageproduktwechselvorrichtung zum Wechseln des Dosageproduktes in dem Dosageproduktreservoir während des Füllbetriebes vorgesehen ist, ist es möglich, in der vorgeschlagenen Vorrichtung ein Wechseln des Dosageproduktes auf effiziente Weise durchzuführen. Hierbei ist es insbesondere möglich, den Wechsel des Dosageproduktes durchzuführen ohne den Füllbetrieb zu unterbrechen.

Die Befüllung des zu befüllenden Behälters findet bevorzugt während des Transports des zu befüllenden Behälters statt. Dazu ist bevorzugt eine Behältertransportvorrichtung vorgesehen, welche den zu befüllenden Behälter zumindest während der Befüllung entlang eines Transportwegs transportiert. Die Behältertransportvorrichtung kann besonders bevorzugt ein Rundläufer beziehungsweise ein Füllerkarussell sein, an welchem die Füllventile angeordnet sind, unter welchen dann die zu befüllenden Behälter während des Befüllens angeordnet sind und welche gemeinsam mit den Behältern rotieren.

Unter einem Dosageproduktreservoir werden alle Volumina verstanden, in welchen das Dosageprodukt aufgenommen wird. Dazu zählt ein Dosageproduktkessel genauso wie eine Dosageproduktleitung, mittels welcher das Dosageprodukt aus dem Dosageproduktkessel zu dem Dosierventil geleitet wird.

Zum Wechseln des Dosageprodukts im Füllbetrieb wird entsprechend das aktuelle Dosageprodukt sowohl in einem Dosageproduktkessel als auch in den jeweiligen Dosageprododuktleitungen, welche das Dosageprodukt zu dem Dosierventil transportieren, schlussendlich durch das neue Dosageprodukt ersetzt. Damit findet ein Wechsel des Dosageprodukts im Dosageproduktreservoir statt und das bisherige Dosageprodukt kann durch ein neues Dosageprodukt ersetzt werden, ohne den Füllbetrieb unterbrechen zu müssen und insbesondere ohne eine Reinigung durchführen zu müssen.

Die Dosageproduktwechselvorrichtung ist bevorzugt dazu eingerichtet, während einer spezifischen Produktionsphase im Abfüllbetrieb, beispielsweise nach dem Eindosieren des Dosageprodukts in das Füllventil und/oder nach dem Befüllen des zu befüllenden Behälters mit der Hauptkomponente und/oder während eines möglichen Entlastens des Behälters und/oder während das Füllventil geschlossen ist, ein Wechseln des Dosageproduktes im Dosageproduktreservoir ermöglicht.

Die Dosageproduktwechselvorrichtung kann dabei taktweise bevorzugt bei jedem erneuten Befüllen eines zu befüllenden Behälters und jeweils beim Durchlaufen der spezifischen Prozessphase einen weiteren Schritt zum Wechseln des Dosageprodukts unternehmen. Insbesondere ist es nicht notwendig, den kompletten Wechsel des Dosageproduktes in einem einzigen Schritt durchzuführen, sondern der Abschluss des Wechsels des Dosageprodukts kann über mehrere Takte hinweg erreicht werden. Der eigentliche Füllbetrieb wird entsprechend beim Wechseln des Dosageprodukts nicht unterbrochen - lediglich das sich im Prozess des Wechselns befindliche Dosageprodukt kann während des Wechselns des Dosageprodukts nicht verwendet werden.

Besonders effizient kann das Wechseln durchgeführt werden, wenn neben einem ersten Dosageproduktreservoir und einem ersten Dosierventil auch mindestens ein zweites Dosageproduktreservoir und mindestens ein zweites Dosierventil vorgesehen sind, und während des Wechsels des Dosageprodukts in dem ersten Dosageproduktreservoir ein Befüllen von zu befüllenden Behältern mit der Hauptkomponente und einem Dosageprodukt aus dem zweiten Dosageproduktreservoir durchgeführt werden kann. Wird ein Füllprodukt beispielsweise aus einer Hauptkomponente und zwei Dosageprodukten hergestellt, so kann das Wechseln eines der Dosageprodukte stattfinden, während die Befüllung der Behälter mit einem das andere Dosageprodukt umfassenden Füllprodukt weitergeführt wird.

Ein Wechsel des Dosageprodukts kann im Produktionsbetrieb aber auch dann durchgeführt werden, wenn während des Wechsels des Dosageprodukts ein Befüllen der zu befüllenden Behälter lediglich mit der Hauptkomponente durchgeführt wird. Konkret kann dies so aussehen, dass beim Wechseln des Dosageprodukts für einen bestimmten Zeitraum bis zum vollständigen Abschluss des Wechsels des Dosageprodukts durch das Füllventil nur die Hauptkomponente abgefüllt wird. Die Hauptkomponente kann, wie oben beschrieben, beispielsweise mit Kohlensäure versetztes Wasser, also Mineralwasser, sein. Damit kann nach dem Abfüllen eines Füllprodukts, welches sowohl die Hauptkomponente als auch ein erstes Dosageprodukt umfasst, zunächst ein Füllbetrieb mit lediglich Mineralwasser stattfinden, währenddessen die Dosagewechselvorrichtung das Dosageprodukt auswechselt, und dann kann nach erfolgtem Wechsel des Dosageprodukts ein Abfüllen eines weiteren Füllprodukts aus dem gewechselten Dosageprodukt und der Hauptkomponente stattfinden.

Die Dosageproduktwechselvorrichtung ist zum Einstellen eines Differenzdruckes zwischen dem Dosageproduktreservoir und dem Hauptkomponentenreservoir eingerichtet und dazu eingerichtet, zum Wechseln des Dosageprodukts den am Füllventil anstehenden Druck des Dosageprodukts geringer auszubilden, als den am Füllventil anstehenden Druck der Hauptkomponente.

Entsprechend kann durch die Dosageproduktwechselvorrichtung während des laufenden Füllbetriebes, beispielsweise bei geschlossenem Füllventil, ein Differenzdruck derart eingestellt werden, dass der am Füllventil anliegende Druck des Dosageprodukts geringer ist als der am Füllventil anliegende Druck der Hauptkomponente. Entsprechend drückt die Hauptkomponente das Dosageprodukt bei geöffnetem Dosierventil zurück in das Dosageproduktreservoir.

Damit ist es möglich, mittels der Hauptkomponente das Dosageprodukt im Produktionsbetrieb, also im vollen Füllbetrieb, entsprechend in den Phasen des Abfüllvorganges, in welchen das Füllventil zum zu befüllenden Behälter hin verschlossen ist, das Dosageprodukt in das Dosageproduktreservoir zurückzudrücken um nach erfolgreichem Zurückdrücken entsprechend ein Wechseln des Dosageprodukts vornehmen zu können.

Das Zurückdrängen des aktuellen Dosageprodukts in das Dosageproduktreservoir mittels der Hauptkomponente kann ein Zurückdrängen des aktuellen Dosageprodukts durch das gesamte Dosageproduktreservoir sein, so dass das gesamte Dosageproduktreservoir zumindest zu einem Zeitpunkt vollständig mit der Hauptkomponente gefüllt ist. In einer weiteren Ausführungsform kann das Dosageprodukt im Dosageproduktreservoir aber auch nur bis zu einer vorgegebenen Position zurückgedrängt werden, beispielsweise bis zu einem Ventil oder einer Umschalteinrichtung, so dass in einem Abschnitt des Dosageproduktreservoirs Dosageprodukt und in einem weiteren Abschnitt des Dosageproduktreservoirs Hauptkomponente vorliegt. Mittels des Ventils oder der Umschaltvorrichtung kann dann entsprechend auf das neue Dosageprodukt umgeschaltet werden, beispielsweise durch die Verbindung mit einem weiteren Dosageproduktkessel.

Konkret wird dies dadurch erreicht, dass der Druck im Dosageproduktreservoir abgesenkt wird, so dass der am Füllventil anliegende Druck des Dosageprodukts geringer ist, als der am Füllventil anliegende Druck der Hauptkomponente. Der Druck des Dosageprodukts ergibt sich als der hydrostatische Druck des Dosageprodukts, welcher sich aus der geometrischen Anordnung des Dosageproduktreservoirs bzw. des Dosageproduktniveaus innerhalb des Dosageproduktreservoirs über dem Füllventil ergibt, in Kombination mit dem auf dem Dosageprodukt im Dosageproduktreservoir lastenden Druck beispielsweise einem auf einem Dosageproduktkessel lastenden Gasdruck. Der am Füllventil anliegende Druck der Hauptkomponente, ergibt sich ebenfalls aus dem hydrostatischen Druck des Hauptkomponentenreservoirs bzw. der geometrischen Anordnung des Hauptkomponentenreservoirs bzw. des Hauptkomponentenniveaus innerhalb des Hauptkomponentenreservoirs oberhalb des Füllventils in Kombination mit dem auf der Hauptkomponente im Hauptkomponentenreservoir lastenden Druck.

In einer Abfüllvorrichtung lässt sich nur der jeweils auf dem Dosageprodukt oder der Hauptkomponente lastende Druck verändern, die Geometrie hingegen ist üblicher Weise fest.

Um den laufenden Füllbetrieb nicht zu verändern oder zu beeinflussen, wird der Druck der Hauptkomponente am Füllventil durch die Dosageproduktwechselvorrichtung und insbesondere die Differenzdruckvorrichtung nicht verändert. Entsprechend kann der Füllbetrieb mit den für den Füllbetrieb wesentlichen Parametern weitergeführt werden.

Die Differenzdruckvorrichtung der Dosageproduktwechselvorrichtung reduziert jedoch vorteilhaft den Druck in dem Dosageproduktreservoir so stark, dass der am Füllventil anliegende Druck des Dosageprodukts unterhalb des Drucks der Hauptkomponente am Füllventil liegt, so dass entsprechend beim Schalten des Dosierventils das Hauptprodukt das Dosageprodukt zurück in das Dosageproduktreservoir drückt.

Abhängig von den zu verdrängenden Volumina für das Dosageprodukt kann der Vorgang des Zurückdrückens des Dosageprodukts vom Dosierventil in das Dosageproduktreservoir in einem einzigen Schritt, oder in mehreren Schritten des Abfüllvorganges, erreicht werden. Ein Zurückdrücken des Dosageprodukts findet bevorzugt immer dann statt, wenn das Füllventil zu dem zu befüllenden Behälter hin verschlossen ist, also beispielsweise in den Phasen, in welchen kein Behälter am Füllventil vorliegt, in welchen eine zu befüllender Behälter gerade übernommen wurde, evakuiert wird, gespült wird, mit einem Spanngas beaufschlagt wird, oder nach dem Befüllen des zu befüllenden Behälters mit dem Füllprodukt sowie in Phasen, in welchen der dann mit dem Füllprodukt befüllte Behälter, welcher noch auf einen höheren Druck vorgespannt ist, auf Umgebungsdruck entlastet wird oder zum Ausleiten aus der Vorrichtung vorbereitet wird.

Entsprechend findet das vollständige Zurückdrängen des Dosageprodukts in das Dosageproduktreservoir bevorzugt taktweise bei verschlossenem Füllventil und dann bevorzugt auch nur in bestimmten Verfahrensphasen bei geschlossenem Füllventil statt.

Die Dosageproduktwechselvorrichtung kann weiterhin beispielsweise über einen Volumenstrommesser feststellen, ob die Hauptkomponente das Dosageproduktvolumen, welches im Dosageproduktreservoir beispielsweise von dem Dosierventil bis zu einem Dosageproduktkessel vorliegt, bereits vollständig zurückgedrängt hat. Als Volumenstrommesser kann dabei entweder ein separater Volumenstrommesser vorgesehen sein, welcher in der Dosageproduktzuleitung vorgesehen ist, und/oder aber ein Volumenstrommesser, welcher den Volumenstrom der Hauptkomponente misst. Da das Volumen des Dosageproduktes zwischen dem Dosierventil bzw. zwischen dem Füllventil und dem Dosageproduktkessel entweder geometrisch einfach bestimmbar ist, messbar ist, oder bekannt ist, kann entsprechend mittels der Messung des Volumenstroms des Hauptprodukts oder des Dosageprodukts ermittelt werden, ob das Dosageprodukt bereits vollständig in das Dosageproduktreservoir zurückgedrängt wurde beziehungsweise aus dem Dosageproduktreservoir herausgedrängt wurde.

In der Dosageproduktleitung liegt bei vollständig zurückgedrängtem Dosageprodukt dann nur noch Hauptkomponente vor.

Die Dosageproduktwechselvorrichtung nimmt dann den tatsächlichen Wechsel des Dosageprodukts entweder darüber vor, dass aus dem Dosageproduktreservoir das gesamte Dosageprodukt ausgeleitet wird und das neue Dosageprodukt eingeleitet wird, oder aber die Dosageproduktwechselvorrichtung schaltet von einem Dosageproduktkessel auf einen anderen Dosageproduktkessel um.

Nachfolgend nimmt die Dosageproduktwechselvorrichtung dann in umgekehrter Reihenfolge die Schritte vor, dass beispielsweise der Druck in dem Dosageproduktreservoir so weit erhöht wird, dass der am Dosierventil anliegende Druck des Dosageprodukts aus dem Dosageproduktreservoir nun wieder höher ist, als der am Füllventil anliegende Druck der Hauptkomponente. Entsprechend kann bei einem Öffnen des Dosageventils die sich noch in den Leitungen zwischen dem Füllventil bzw. Dosierventil und dem Dosageproduktkessel befindliche Hauptkomponente aus diesen Leitungen herausgedrückt werden und auch hier ist es wieder, mittels des Volumenstromsensors möglich, festzustellen, ob das Hauptprodukt wieder vollständig aus den Leitungen herausgedrückt wurde und entsprechend das neue Dosageprodukt am Dosierventil ansteht.

Die Dosageproduktwechselvorrichtung kann anstelle des Bereitstellens der Differenzdrücke auch eine Pumpe verwenden, mittels welcher die Hauptkomponente bei geöffnetem Dosageventil von dem Füllventil in den Dosageproduktkessel gepumpt werden kann und nach erfolgtem Wechsel des Dosageprodukts im Dosageproduktkessel bzw. nach erfolgtem Umschalten auf einen anderen Dosageproduktkessel auch das Herauspumpen der Hauptkomponente so weit, bis das neue Dosageprodukt wieder am Dosierventil ansteht übernehmen kann.

In einer alternativen oder zusätzlichen Ausbildung wird das Dosageprodukt den jeweiligen Dosierventilen der Füllvorrichtung über eine Ringleitung zugeführt. Die Ringleitung bildet zusammen mit einem Dosageproduktkessel und etwaigen Zuführungsleitungen das Dosageproduktreservoir aus.

Besonders bevorzugt sind dabei die Dosierventile totraumfrei mit der Ringleitung verbunden. In einer weiteren bevorzugten Variante sind die Dosierventile mit der Ringleitung über ein Absperrventil, bevorzugt ein Block-and-Bleed-Ventil totraumfrei verbunden, so dass eine zuverlässige und vollständige Trennung zwischen Ringleitung und Dosierventil auch im Produktionsbetrieb vorgenommen werden kann.

Die Dosageproduktwechselvorrichtung umfasst dann eine Umwälzpumpe, mittels welcher das Dosageprodukt in der Ringleitung umgewälzt werden kann.

Zum Wechseln des Dosageprodukts werden entsprechend sämtliche Dosageventile abgesperrt, und dann das sich in der Ringleitung befindliche Dosageprodukt über die Umwälzpumpe und eine entsprechende Zufuhr von Hauptprodukt bzw. von Wasser bzw. des nachfolgenden Dosageprodukts aus der Ringleitung in den Dosageproduktkessel gedrückt. Mit anderen Worten wird das Dosageprodukt im Dosageproduktreservoir durch das Zuführen eines Mediums mittels der Umwälzpumpe zurückgedrängt und damit das Dosageproduktreservoir von dem ersten Dosageprodukt zumindest teilweise geleert und dieses Dosageprodukt in einen Dosageproduktkessel zurückgeleitet.

Die Dosageproduktwechselvorrichtung stoppt dann die Umwälzpumpe, so dass das Medium, welches zum Leeren der Ringleitung gedient hat, möglichst nicht oder nicht in signifikantem Maße in den Dosageproduktkessel eintritt. Hier kann wiederum über einen Volumenstromsensor festgestellt werden, ob die Ringleitung bereits vollständig mit dem Medium gefüllt ist.

Ist die Ringleitung von dem Dosageprodukt geleert, so ist die Dosageproduktwechselvorrichtung dazu eingerichtet, das Dosageprodukt in dem Dosageproduktkessel zu wechseln, entweder dadurch, dass das Dosageproduktreservoir entweder vollständig geleert wird und ein neues Dosageprodukt in das Dosageproduktreservoir eingebracht wird, oder aber indem von einem Dosageproduktkessel auf einen weiteren Dosageproduktkessel umgeschaltet wird. Die Dosageproduktwechselvorrichtung schaltet dann wiederum die Umwälzpumpe so ein, dass das neue Dosageprodukt in die Ringleitung gedrückt wird, derart, dass das sich zu diesem Zeitpunkt in der Ringleitung befindliche Medium aus der Ringleitung verdrängt wird.

In einer weiteren Variante, bei welcher zwischen zwei Dosageproduktkesseln hin und her geschaltet wird, kann auch mittels des zweiten Dosageproduktes aus dem zweiten Dosageproduktkessel das erste Dosageprodukt aus der Ringleitung verdrängt und in seinen Dosageproduktkessel zurückgedrängt werden.

Die oben beschriebene Aufgabe wird weiterhin mittels eines Verfahrens mit den Merkmalen des Anspruchs 6 gelöst. Vorteilhafte Weiterbildungen ergeben sich aus den Unteransprüchen, den Figuren und der vorliegenden Beschreibung.

Entsprechend wird ein Verfahren zum Befüllen eines Behälters mit einem Füllprodukt vorgeschlagen, umfassend das Beeinflussen der Zufuhr des Füllprodukts in den zu befüllenden Behälter mittels eines Füllventils, bevorzugt während des Transports des zu befüllenden Behälters, das Eindosieren eines Dosageprodukts mittels eines Dosierventils aus einem Dosageproduktreservoir in das Füllventil und das Bereitstellen einer Hauptkomponente an dem Füllventil aus einem Hauptkomponentenreservoir. Erfindungsgemäß wird das Dosageprodukt in dem Dosageproduktreservoir während des Füllbetriebs mittels einer Dosageproduktwechselvorrichtung gewechselt, wobei die Dosageproduktwechselvorrichtung ein Spanngasventil, welches den Druck im Dosageproduktreservoir steuert oder regelt, so schaltet, dass der Druck zum Zurückdrängen des Dosageprodukts in das Dosageproduktreservoir abgesenkt wird.

Auf diese Weise können die oben zur Vorrichtung bereits beschriebenen Vorteile erreicht werden. Bevorzugt wird das Dosageprodukt während eines Produktionsschrittes, bevorzugt bei geschlossenem Füllventil, gewechselt.

Es wird zum Wechseln des Dosageprodukts der Druck im Dosageproduktreservoir abgesenkt und bei geschlossenem Füllventil und geöffnetem Dosierventil das Dosierprodukt zumindest teilweise in das Dosierproduktreservoir zurückgedrängt.

Bevorzugt wird beim Zurückdrängen des Dosierprodukts das Dosierprodukt im Dosierproduktreservoir ausgetauscht und dann der Druck im Dosierproduktreservoir wieder so erhöht, dass der am Füllventil anstehende Druck des Dosierprodukts höher ist als der am Füllventil anstehende Druck der Hauptkomponente.

In einer bevorzugten Weiterbildung wird das Zurückdrängen des Dosageprodukts mittels der Hauptkomponente unter Berücksichtigung eines Durchflussmessers gesteuert.

In einer bevorzugten Alternative oder ergänzend kann in dem Verfahren eine in einer Ringleitung vorliegende Umwälzpumpe zum Auspumpen des Dosageprodukts aus der Ringleitung und zum Einbringen des neuen Dosageprodukts geschaltet werden.

Bevorzugt wird das Dosageprodukt mittels eines anderen Mediums und mittels der Umwälzpumpe aus der Ringleitung gedrängt.

### Kurze Beschreibung der Figuren

Bevorzugte weitere Ausführungsformen der Erfindung werden durch die nachfolgende Beschreibung der Figuren näher erläutert. Dabei zeigen:
- Figur 1: schematisch eine Vorrichtung zum Befüllen eines Behälters mit einem Füllprodukt in einem ersten Ausführungsbeispiel,
- Figur 2: eine schematische Darstellung des Abfüllverfahrens, und
- Figur 3: eine schematische Darstellung einer Vorrichtung zum Befüllen eines Behälters in einem zweiten Ausführungsbeispiel.

### Detaillierte Beschreibung bevorzugter Ausführungsbeispiele

Im Folgenden werden bevorzugte Ausführungsbeispiele anhand der Figuren beschrieben. Dabei werden gleiche, ähnliche oder gleichwirkende Elemente in den unterschiedlichen Figuren mit identischen Bezugszeichen versehen, und auf eine wiederholte Beschreibung dieser Elemente wird teilweise verzichtet, um Redundanzen zu vermeiden.

In Figur 1 ist eine Vorrichtung 1 zum Befüllen eines schematisch gezeigten Behälters 100 mit einem Füllprodukt gezeigt. Die zu befüllenden Behälter 100 sind in der Vorrichtung 1 jeweils unterhalb von schematisch angedeuteten Füllventilen 2 angeordnet. Je nach Füllverfahren können die Behälter 100 dabei gasdicht an das Füllventil 2 angepresst werden, oder die Befüllung findet im Freistrahlverfahren statt. Die Befüllung der Behälter 100 mittels der Füllventile 2 findet dabei während des Transports der Behälter 100 statt. Dazu sind die Füllventile 2 beispielsweise am Umfang eines hier nicht gezeigten Füllerkarussells angeordnet und die zu befüllenden Behälter 100 werden während der Befüllung jeweils unter den Füllventilen 2 transportiert.

Die Füllventile 2 dienen dazu, das Einfließen des Füllprodukts, welches in den zu befüllenden Behälter 100 in einem vorgegebenen Volumen, einer vorgegebenen Masse oder einer vorgegebenen Füllhöhe einfließen soll, entsprechend zu steuern. Insbesondere soll der Zeitpunkt des Einfließens des Füllprodukts in den zu befüllenden Behälter 100 und das Füllende gesteuert werden, um entsprechend eine zuverlässige Abfüllung zu erreichen.

Der Begriff "Steuern" umfasst in diesem Zusammenhang auch eine Regelung des Stroms an Füllprodukt in den Behälter. Mit anderen Worten beeinflusst das jeweilige Füllventil 2 den Strom des Füllprodukts in den jeweils zu befüllenden Behälter 100 so, dass die gewünschte Menge an Füllprodukt im Behälter 100 aufgenommen wird.

An dem Füllventil 2 wird über eine Hauptkomponentenleitung 30 die in einem Hauptkomponentenreservoir 3 vorgehaltene Hauptkomponente zugeführt. Bei der in dem Hauptkomponentenreservoir 3 vorgehaltenen Hauptkomponente handelt es sich beispielsweise um Wasser oder karbonisiertes Wasser, welches entsprechend den Vorgaben für das jeweilige Füllprodukt vorbehandelt ist.

Die Hauptkomponente kann über die Hauptkomponentenzuleitung 30 dem Füllventil 2 zugeführt werden. Ein Durchflussmesser 32 zur Bestimmung des Volumenstroms der Hauptkomponente ist vorgesehen, um beim Befüllen des zu befüllenden Behälters 100 das einfließende Volumen an Füllprodukt sicherzustellen.

Neben der Hauptkomponente wird ein Dosageprodukt aus einem ersten Dosageproduktreservoir 4 dem Füllventil 2 zugeführt, wobei ein Dosierventil 40 zum Eindosieren des Dosageprodukts in das Füllventil 2 vorgesehen ist. Das Dosageprodukt wird von einem Dosageproduktkessel 46 durch eine Dosageproduktleitung 42 hindurch bis zum Dosierventil 40 geleitet. Die Dosageproduktleitung 42 und der Dosageproduktkessel 46 bilden jeweils Teile des Dosageproduktreservoirs 4 aus, da sie mit Dosageprodukt gefüllt sind und dieses entsprechend für die Verwendung durch das Dosageventil 40 vorhalten. Alle weiteren, hier nicht gezeigten Komponenten und Volumina, welche das Dosageprodukt dem Dosierventil 40 zuleiten sind ebenfalls Teil des Dosageproduktreservoirs 4.

Mittels des Dosierventils 40 kann das im Dosageproduktreservoir 4 vorliegende Dosageprodukt dem Füllventil 2 zugeführt und über das Dosierventil 40 der Fluss des Dosageprodukts gesteuert werden.

Zum Befüllen des Behälters 100 mit Füllprodukt wird beispielsweise bei geschlossenem Füllventil 2 mittels des Dosierventils 40 das Dosageprodukt aus dem Dosageproduktreservoir 4 zunächst in das Füllventil 2 oder in eine im Füllventil 2 vorgesehene Vorkammer eindosiert.

Das Volumen des in das Füllventil 2 eindosierten Dosageprodukts kann beispielsweise über den Durchflussmesser 32, der in der Hauptkomponentenleitung 30 angeordnet ist, bestimmt werden, da durch das Eindosieren des Dosageprodukts in das geschlossene Füllventil 2 beziehungsweise in dessen Vorkammer die im Füllventil 2 vorliegende Hauptkomponente wieder in die Hauptkomponentenleitung 30 zurückgedrängt wird. Entsprechend registriert der Durchflussmesser 32 beim Eindosieren des Dosageprodukts einen Rückfluss, welcher bei geschlossenem Füllventil 2 identisch ist zu der in das Füllventil 2 eindosierten Menge an Dosageprodukt.

Ist die vorgegebene Menge an Dosageprodukt in das Füllventil 2 eingebracht, so wird das Dosierventil 40 geschlossen und das Füllventil 2 kann geöffnet werden, um das in das Füllventil 2 eindosierte Dosageprodukt gemeinsam mit der Hauptkomponenten in den zu befüllenden Behälter 100 einzuspülen. Das in den zu befüllenden Behälter 100 einzubringende Flüssigkeitsvolumen kann dabei ebenfalls über den Durchflussmesser 32 bestimmt werden, denn das gesamte, den Durchflussmesser 32 durchströmende Volumen entspricht dem in den Behälter 100 einströmenden Volumen. Ist das vorgesehene Füllvolumen erreicht, so wird das Füllventil 2 wieder geschlossen und eine erneute Dosage des Dosageprodukts kann in das geschlossene Füllventil 2 herein stattfinden, um den nächsten Füllvorgang vorzubereiten.

Der gleiche Vorgang kann auch mit einem zweiten Dosageprodukt, welches in einem zweiten Dosageproduktreservoir 5 vorliegt, durchgeführt werden. Es können auch beide Dosageprodukte in das Füllventil 2 eingebracht werden, um ein Füllprodukt, das mehrere Dosageprodukte und die Hauptkomponente umfasst, abzufüllen.

Soll nun eines der Dosageprodukte gewechselt werden, beispielsweise das in dem Dosageproduktreservoir 4 vorliegende Dosageprodukt, um während des Abfüllbetriebs einen Produktwechsel durchzuführen, so wird während der Phasen, in denen das Füllventil 2 geschlossen ist, mittels einer Dosageproduktwechselvorrichtung 6 das Dosageprodukt gewechselt. Die Dosageproduktwechselvorrichtung 6 ermöglicht es dabei, während des regulären Abfüllbetriebes das Dosageprodukt in dem Dosageproduktreservoir 4 zu wechseln.

Dazu ist die Dosageproduktwechselvorrichtung 6 so eingerichtet, dass sie ein Zurückfließen des Dosageproduktes ausgehend vom Füllventil 2 und dem Dosierventil 40 durch das Dosageproduktreservoir 4 ermöglicht. Das Dosageprodukt kann dabei zumindest teilweise in das Dosageproduktreservoir 4 zurückgedrängt werden.

Um den Rückfluss des Dosageprodukts zu erreichen, wird über die Dosageproduktwechselvorrichtung 6 der Druck, der auf dem Dosageprodukt in dem Dosageproduktreservoir 4 lastet, also der Vorspanngasdruck, so abgesenkt, dass der Druck des Dosageprodukts, welcher am Dosierventil 40 und am Füllventil 2 anliegt, geringer ist als der Druck, welcher von der Hauptkomponente am Füllventil 2 anliegt.

Entsprechend schaltet die Dosageproduktwechselvorrichtung 6 ein Spanngasventil 44, welches den Druck im Dosageproduktreservoir 4 steuert oder regelt, so dass der Druck zum Zurückdrängen des Dosageprodukts in das Dosageproduktreservoir 4 abgesenkt wird.

Wenn die Dosageproduktwechselvorrichtung 6 anschließend das Dosierventil 40 bei geschlossenem Füllventil 2 schaltet, so wird die Hauptkomponente aufgrund der nun geänderten Druckverhältnisse von dem Hauptproduktreservoir 3 in Richtung des Dosageproduktreservoirs 4 fließen. Entsprechend verdrängt die Hauptkomponente das in der Dosageproduktleitung 42 sowie dem Dosierventil 40 vorliegende Dosageprodukt immer weiter, bis die Hauptkomponente das Dosageprodukt vollständig in das Dosageproduktreservoir 4 zurückgedrängt hat. Das entsprechend verdrängte Volumen lässt sich über den Volumenstrommesser 32 bestimmen, mittels welchem festgestellt werden kann, ob das gesamte Volumen des Dosageprodukts bereits in einen oberen teil des Dosageproduktreservoirs 4 und besonders bevorzugt in den Dosageproduktkessel zurückgeschoben wurde.

Ist dies der Fall, kann über die Dosageproduktwechselvorrichtung 6 entweder das Dosageprodukt im Dosageproduktreservoir 4 abgepumpt und durch ein neues ersetzt werden, oder aber die Dosageproduktwechselvorrichtung 6 kann den Dosageproduktkessel auf einen weiteren, hier nicht gezeigten Dosageproduktkessel, welcher das neue Dosageprodukt vorhält, umschalten.

Danach erhöht die Dosageproduktwechselvorrichtung 6 den Druck innerhalb des nun das neue Dosageprodukt umfassenden Dosageproduktreservoirs 4 wieder derart, dass der am Dosierventil 40 bzw. am Füllventil 2 anliegende Druck wieder höher ist, als der am Füllventil 2 anliegende Druck der Hauptkomponente. Damit wird beim Öffnen des Dosierventils 40 das nun neue Dosageprodukt durch das Dosageproduktreservoir 4 und insbesondere von einem Dosageproduktkessel durch die Dosageproduktleitung 42 zum Dosierventil 40 geleitet und verdrängt dabei wieder die Hauptkomponente aus der Dosageproduktleitung 42. Bei geschlossenem Füllventil 2 kann hier ebenfalls über den Volumenstrommesser 32 festgestellt werden, ob dieser Vorgang vollständig abgeschlossen ist und das Dosageprodukt wieder direkt am dem Dosierventil 40 oder dem Füllventil 2 ansteht.

Dieser Vorgang des Wechselns des Dosageprodukts findet jeweils in Phasen statt, in denen das Füllventil 2 geschlossen ist. Das Wechseln des Dosageprodukts findet auch in mehreren Schritten statt, die jeweils bei geschlossenem Füllventil 2 stattfinden.

Auf diese Weise lässt sich ein Wechseln des Dosageprodukts im laufenden Abfüllbetrieb erreichen, wobei im Füllbetrieb dann während des Wechsels des ersten Dosageprodukts entweder überhaupt keine Dosierung von Dosageprodukt in die zu befüllenden Behälter 100 stattfindet und entsprechend beispielsweise ein Abfüllen von karbonisiertem Mineralwasser als Hauptkomponente stattfindet, oder aber es findet ein Abfüllen von Füllprodukt in einer Kombination des zweiten Dosageproduktes aus dem zweiten Dosageproduktreservoir 5 und der Hauptkomponente statt.

Es muss auf jeden Fall nicht der Füllbetrieb unterbrochen werden und die Anlage kann weiterhin Füllprodukt abfüllen, während gleichzeitig ein vollständiges Wechseln des Dosageprodukts im ersten Dosageproduktreservoir 4 durchgeführt wird.

Die Dosageproduktwechselvorrichtung 6 öffnet dabei zum Wechseln des Dosageprodukts das Dosierventil 40 beim Vorliegen der für das Wechseln des Dosageprodukts notwendigen Druckverhältnisse bzw. alternativ beim Vorliegen einer entsprechenden Pumpe dann, wenn das Wechseln des Dosageproduktes nicht mit dem weiteren Abfüllverfahren kollidiert. Dies ist insbesondere immer dann der Fall, wenn das Füllventil 2 geschlossen ist, beispielsweise weil ein neuer Behälter übernommen wird, weil kein Behälter vorliegt, weil der Behälter vorbehandelt wird, beispielsweise durch ein Evakuieren oder Vorspannen oder Spülen mit einem Spülgas, oder weil der befüllte Behälter entlastet und auf Umgebungsdruck gebracht wird, oder weil der Behälter für die Übergabe an eine nachfolgende Transportvorrichtung vorbereitet wird.

Dies ist schematisch in dem Ablaufdiagramm der Figur 2 gezeigt. Die parallel zueinander verlaufenden Schritte des Abfüllens und des Wechselns des Dosageprodukts werden in diesem Diagramm gezeigt.

In einem ersten Schritt S600 wird zunächst der neue, zu behandelnde bzw. zu befüllende Behälter 100 unter dem Füllventil 2 positioniert und für das Füllen vorbereitet. Dann wird im Schritt 602 der Behälter 100 mit einem Spanngas vorgespannt. Während dieses Vorspannvorganges kann parallel dazu im Schritt 604 ein Eindosieren eines Dosageprodukts in das geschlossene Füllventil 2 durch Öffnen des entsprechenden Dosierventils 50 erreicht werden. Sobald die vorgesehene Dosiermenge erreicht ist, wird das Dosierventil 50 wieder geschlossen.

Im Schritt S606 wird dann das Füllventil 2 geöffnet und der zu befüllende Behälter mit dem Füllprodukt aus dem bereits im Schritt S604 in das Füllventil 2 eindosierten Dosageprodukt und der durch das Öffnen des Füllventils 2 nachfließenden Hauptkomponente im Schritt S606 befüllt.

Nach dem Erreichen des Füllendes, welches beispielsweise durch das Erreichen eines mittels des Volumenstrommessers 32 überwachten Füllvolumens bestimmt wird, wird das Füllventil 2 wieder geschlossen.

Nachfolgend wird bei geschlossenem Füllventil 2 im Schritt S608 der dann mit dem Füllprodukt befüllte Behälter, welcher aufgrund seiner Vorspannung und aufgrund des eingefüllten Füllprodukts unter Druck steht, auf Umgebungsdruck entlastet.

Im Schritt S610 kann dann der gefüllte und auf Umgebungsdruck entlastete Behälter aus dem Füllprozess ausgegeben und einem weiteren Behandlungsprozess, beispielsweise einem Verschließen, zugeführt werden.

Parallel zum Entlasten kann bei geschlossenen Füllventil 2 im Schritt S612 nun das Dosierventil 40 geöffnet werden, nachdem die Dosageproduktwechselvorrichtung 6 das Dosageproduktreservoir 4 auf einen niedrigeren Druck gesetzt hat, als der am Füllventil 2 anstehende Druck der Hauptkomponente, so dass zu diesem Zeitpunkt und beispielsweise parallel zum Schritt S608 die Hauptkomponente durch das Dosierventil 40 das sich in der Dosierproduktleitung 42 befindliche Füllprodukt wieder in das Dosageproduktreservoir 4 zurückdrängt.

Dieses Zurückdrängen des Schrittes S612 kann parallel zum Entlasten des Behälters im Schritt S608 und auch parallel zum Schritt des Entfernens des gefüllten Behälters im Schritt S610 stattfinden.

Das Dosierventil 40 wird dann wieder geschlossen, sobald ein erneutes Eindosieren von Dosageprodukt in das Füllventil 2 über das andere Dosierventil 50 beginnt.

Gleichermaßen kann, wenn die Dosageproduktwechselvorrichtung 6 den Druck in dem Dosageproduktreservoir 4 wieder so hoch gesetzt hat, dass Dosageprodukt aus dem Dosageproduktreservoir 4 in Richtung des Dosierventils 40 fließen kann, beim Schritt S612 ein Zurückdrängen der Hauptkomponente aus der Dosierproduktleitung 42 und damit ein Füllen der Dosierproduktleitung 42 mit dem dann gewechselten Dosageprodukt ermöglicht.

Entsprechend kann das Wechseln des Dosageprodukts mittels der Dosageproduktwechselvorrichtung 6 während des Vollbetriebs der Vorrichtung 1 stattfinden und findet taktweise jeweils in Phasen statt, in denen das Füllventil 2 geschlossen ist.

In Figur 3 ist eine weitere Vorrichtung 1 zum Befüllen von schematisch angedeuteten Behältern 100 gezeigt, wobei eine Ringleitung 400 für das Dosageprodukt in Kombination mit einem ersten Dosageproduktkessel und etwaigen Zuleitungen das erste Dosageproduktreservoir 4 ausbilden und eine zweite Ringleitung 500 für das Dosageprodukt in Kombination mit einem zweiten Dosageproduktkessel und etwaigen Zuleitungen das zweite Dosageproduktreservoir 5 ausbilden.

Die jeweiligen Dosierventile 40, 50 sind an der jeweiligen Ringleitung 400, 500 bevorzugt totraumfrei angeordnet.

Die Dosageproduktwechelvorrichtung 6 kann hier über eine Umwälzpumpe 410 bzw. 510 ein Umwälzen des im jeweiligen Dosageproduktkessel vorliegenden Dosageproduktvolumens in der jeweiligen Ringleitung 400, 500 erreichen.

Entsprechend kann zum Wechseln des Dosageprodukts durch die Dosageproduktwechselvorrichtung 6 erreicht werden, dass das Dosageprodukt zunächst von dem jeweiligen Dosageproduktkessel mittels der Umwälzpumpe 410 durch die Ringleitung 400 so gefördert wird, dass das Dosageprodukt an den jeweiligen Dosierventilen 40, 50 direkt ansteht. Die Umwälzpumpe 410 fördert entsprechend das Dosageprodukt durch das Dosageproduktreservoir 4. Während des Produktionsprozesses braucht die Umwälzpumpe 410 nicht betrieben zu werden, sondern aufgrund der vorliegenden Druckverhältnisse wird das Dosageprodukt von dem Dosageproduktreservoir 4 zum Dosierventil 40 nachgeliefert.

Soll nun über die Dosageproduktwechselvorrichtung 6 ein Wechsel des Dosageprodukts, beispielsweise im Dosageproduktreservoir 4, stattfinden, so wird mittels der Umwälzpumpe 410 das Dosageproduktreservoir 4 geleert, wobei beispielsweise über ein entsprechendes Dosageproduktwechselventil 420 das Dosageprodukt abgepumpt werden kann.

Ist der Dosageproduktkessel vollständig geleert, so kann entweder Wasser zugeführt werden um mittels der Umwälzpumpe 410 die Ringleitung 400 weiter auszuspülen, oder es kann das neue Dosageprodukt in das Dosageproduktreservoir 4 eingefüllt werden, welches dann mittels der Umwälzpumpe 410 so durch die Ringleitung 400 gefördert wird, dass das restliche, sich in der Ringleitung 400 befindliche vorherige Dosageprodukt ebenfalls über das Dosageproduktwechselventil 420 ausgetrieben wird.

Entsprechend ergibt sich, dass nach dem Wechseln des Dosageprodukts und dem Betreiben der Umwälzpumpe 410 mittels der Dosageproduktwechselvorrichtung 4 die Ringleitung 400 vollständig mit dem neuen Dosageprodukt gefüllt wird.

In beiden genannten Vorgehensweisen wird erreicht, dass das aktuelle Dosageprodukt nicht verworfen zu werden braucht, sondern während des Abfüllbetriebs vollständig aus dem System entfernt werden kann, indem es entweder mit der Hauptkomponente, mit Wasser oder mit dem nachfolgenden Dosageprodukt herausgetrieben wird.

Nachfolgend steht dann das neue Dosageprodukt wieder vollständig zur Verfügung, so dass ein Produktionsbetrieb nicht unterbrochen zu werden braucht und gleichzeitig eine effiziente Verwendung des Dosageproduktes stattfindet.

### Bezugszeichenliste

- 1: Vorrichtung zum Befüllen eines Behälters
- 2: Füllventil
- 3: Hauptkomponentenreservoir
- 30: Hauptkomponentenleitung
- 32: Volumenstrommesser
- 4: erstes Dosageproduktreservoir
- 40: erstes Dosierventil
- 42: Dosageproduktleitung
- 44: Spanngasventil
- 46: erster Dosageproduktkessel
- 5: zweites Dosageproduktreservoir
- 50: zweites Dosierventil
- 52: Dosageproduktleitung
- 54: Spanngasventil
- 56: zweiter Dosageproduktkessel
- 6: Dosageproduktwechselvorrichtung

- 100: Behälter
- 400: Ringleitung
- 410: Umwälzpumpe
- 420: Dosageproduktwechselventil
- 500: Ringleitung
- 510: Umwälzpumpe
- 520: Dosageproduktwechselventil

## Patentansprüche

1. Vorrichtung (1) zum Befüllen eines Behälters (100) mit einem Füllprodukt, umfassend ein Füllventil (2) zum Beeinflussen der Zufuhr des Füllprodukts in den zu befüllenden Behälter (100), bevorzugt während des Transports des zu befüllenden Behälters (100) mittels einer Behältertransportvorrichtung, ein Dosierventil (40) zum Eindosieren eines Dosageprodukts aus einem Dosageproduktreservoir (4, 5) in das Füllventil (2), ein Hauptkomponentenreservoir (3) zum Bereitstellen einer Hauptkomponente an dem Füllventil (2),
eine Dosageproduktwechselvorrichtung (6) zum Wechseln des Dosageprodukts in dem Dosageproduktreservoir (4, 5) während des Füllbetriebs, und
ein Spanngasventil (44), das eingerichtet ist, um den Druck im Dosageproduktreservoir (4, 5) zu steuern oder zu regeln, wobei
die Dosageproduktwechselvorrichtung (6) eingerichtet ist, um das Spanngasventil (44) so zu schalten, dass der Druck zum Zurückdrängen des Dosageprodukts in das Dosageproduktreservoir (4, 5) abgesenkt wird.

2. Vorrichtung (1) gemäß Anspruch 1, **dadurch gekennzeichnet, dass** die Dosageproduktwechselvorrichtung (6) dazu eingerichtet ist, während eines Produktionsschrittes, bevorzugt bei geschlossenem Füllventil (2), das Dosageprodukt im Dosageproduktreservoir (4) zu wechseln.

3. Vorrichtung (1) gemäß einem der vorstehenden Ansprüche, **dadurch gekennzeichnet, dass** die Dosageproduktwechselvorrichtung (6) dazu eingerichtet ist, das Öffnen oder Schließen des Dosierventils (4) aufgrund der Messung eines Durchflussmessers (32) zur Bestimmung des Flusses der Hauptkomponente zu schalten.

4. Vorrichtung (1) gemäß Anspruch 1, **dadurch gekennzeichnet, dass** mindestens zwei Füllventile (2) vorgesehen sind und die Dosierventile (40) über eine Ringleitung (400) mit dem Dosageproduktreservoir (4) verbunden sind und die Ringleitung (400) eine Umwälzpumpe (410) aufweist, wobei die Dosageproduktwechselvorrichtung (6) dazu eingerichtet ist, die Umwälzpumpe (410) zum Wechseln des Dosageprodukts in dem Dosageproduktreservoir (4) zu schalten.

5. Vorrichtung (1) gemäß Anspruch 4, **dadurch gekennzeichnet, dass** die Dosageproduktwechselvorrichtung (6) dazu eingerichtet ist, ein Dosageproduktwechselventil (420) zu schalten, um das aktuelle Dosageprodukt aus der Ringleitung (400) auszuleiten.

6. Verfahren zum Befüllen eines Behälters (100) mit einem Füllprodukt, umfassend das Beeinflussen der Zufuhr des Füllprodukts in den zu befüllenden Behälter (100) mittels eines Füllventils (2), bevorzugt während des Transports des zu befüllenden Behälters (100), das Eindosieren eines Dosageprodukts mittels eines Dosierventils (40) aus einem Dosageproduktreservoir (4, 5) in das Füllventil (2) und das Bereitstellen einer Hauptkomponente an dem Füllventil (2) aus einem Hauptkomponentenreservoir (3), wobei das Dosageprodukt in dem Dosageproduktreservoir (4, 5) während des Füllbetriebs mittels einer Dosageproduktwechselvorrichtung (6) gewechselt wird, und die Dosageproduktwechselvorrichtung (6) ein Spanngasventil (44), welches den Druck im Dosageproduktreservoir (4, 5) steuert oder regelt, so schaltet, dass der Druck zum Zurückdrängen des Dosageprodukts in das Dosageproduktreservoir (4) abgesenkt wird.

7. Verfahren gemäß Anspruch 6, **dadurch gekennzeichnet, dass** das Dosageprodukt während eines Produktionsschrittes, bevorzugt bei geschlossenem Füllventil (2), gewechselt wird.

8. Verfahren gemäß Anspruch 6, **dadurch gekennzeichnet, dass** nach dem Zurückdrängen des Dosierprodukts das Dosierprodukt im Dosierproduktreservoir (4) ausgetauscht wird und dann der Druck im Dosierproduktreservoir (4) wieder so erhöht wird, dass der am Füllventil (2) anstehende Druck des Dosierprodukts höher ist als der am Füllventil anstehende Druck der Hauptkomponente.

9. Verfahren gemäß einem der Ansprüche 6 bis 8, **dadurch gekennzeichnet, dass** das Zurückdrängen des Dosageprodukts mittels der Hauptkomponente unter Berücksichtigung eines Durchflussmessers (32) gesteuert wird.

10. Verfahren gemäß Anspruch 7, **dadurch gekennzeichnet, dass** eine in einer Ringleitung (400) vorliegende Umwälzpumpe (410) zum Auspumpen des Dosageprodukts aus der Ringleitung (400) und zum Einbringen des neuen Dosageprodukts geschaltet wird.

11. Verfahren gemäß Anspruch 10, **dadurch gekennzeichnet, dass** das Dosageprodukt mittels eines anderen Mediums und mittels der Umwälzpumpe (410) aus der Ringleitung (400) gedrängt wird.

## Claims

1. A device (1) for filling a container (100) with a filling product, comprising a filling valve (2) for influencing the supply of the filling product into the container (100) to be filled, preferably during the transport, by means of a container transporting device, of the container (100) to be filled, a dosing valve (40) for dosing a dosing product from a dosing product reservoir (4, 5) into the filling valve (2), a main component reservoir (3) for providing a main component at the filling valve (2), a dosing product changing device (6) for changing the dosing product in the dosing product reservoir (4, 5) during the filling operation, and a pressurization gas valve (44) configured to control or regulate the pressure in the dosing product reservoir (4, 5), wherein the dosing product changing device (6) is configured to switch the pressurization gas valve (44) so that the pressure for forcing the dosing product back into the dosing product reservoir (4, 5) is lowered.

2. The device (1) as claimed in claim 1, **characterized in that** the dosing product changing device (6) is configured to, during a production step, preferably with the filling valve (2) closed, change the dosing product in the dosing product reservoir (4).

3. The device (1) as claimed in one of the preceding claims, **characterized in that** the dosing product changing device (6) is configured to switch the opening or closing of the dosing valve(4), on the basis of the measurement of a flow meter (32), in order to define the flow of the main component.

4. The device (1) as claimed in claim 1, **characterized in that** at least two filling valves (2) are provided, and the dosing valves (40) are connected to the dosing product reservoir (4) via a ring line (400), and the ring line (400) has a circulating pump (410), wherein the dosing product changing device (6) is configured to switch the circulating pump (410) in order to change the dosing product in the dosing product reservoir (4).

5. The device (1) as claimed in claim 4, **characterized in that** the dosing product changing device (6) is configured to switch a dosing product changing valve (420) in order to discharge the current dosing product from the ring line (400).

6. A method for filling a container (100) with a filling product, comprising the influencing of the supply of the filling product into the container (100) to be filled by means of a filling valve (2), preferably during the transport of the container (100) to be filled, the dosing of a dosing product, by means of a dosing valve (40), from a dosing product reservoir (4, 5) into the filling valve (2), and the provision of a main component at the filling valve (2) from a main component reservoir (3), wherein the dosing product in the dosing product reservoir (4, 5) is changed during the filling operation by means of a dosing product changing device (6), and the dosing product changing device (6) switches a pressurization gas valve (44), which controls or regulates the pressure in the dosing product reservoir (4, 5), so that the pressure for forcing the dosing product back into the dosing product reservoir (4, 5) is lowered.

7. The method as claimed in claim 6, **characterized in that** the dosing product is changed during a production step, preferably with the filling valve (2) closed.

8. The method as claimed in claim 6, **characterized in that,** after the dosing product has been forced back, the dosing product in the dosing product reservoir (4) is exchanged, and then the pressure in the dosing product reservoir (4) is increased again such that the pressure of the dosing product present at the filling valve (2) is higher than the pressure of the main component obtaining at the filling valve.

9. The method as claimed in one of claims 6 to 8, **characterized in that** the back-forcing of the dosing product by means of the main component is controlled with due regard to a flow meter (32).

10. The method as claimed in claim 7, **characterized in that** a circulating pump (410) present in a ring line (400) is switched to pump the dosing product out of the ring line (400), and to introduce the new dosing product.

11. The method as claimed in claim 10, **characterized in that** the dosing product is forced out of the ring line (400) by means of another medium and by means of the circulating pump (410).

## Revendications

1. Dispositif (1) pour le remplissage d'un récipient (100) avec un produit de remplissage, comprenant une soupape de remplissage (2) pour l'influence sur l'amenée du produit de remplissage dans le récipient (100) à remplir, de préférence pendant le transport du récipient (100) à remplir à l'aide d'un dispositif de transport de récipient, une soupape de dosage (40) pour le dosage d'un produit de dosage à partir d'un réservoir de produit de dosage (4, 5) dans la soupape de remplissage (2), un réservoir de composant principal (3) pour la fourniture d'un composant principal à la soupape de remplissage (2),
un dispositif de changement de produit de dosage (6) pour le changement du produit de dosage dans le réservoir de produit de dosage (4, 5) pendant l'opération de remplissage, et
une soupape de gaz de serrage (44) conçue pour commander ou réguler la pression dans le réservoir de produit de dosage (4, 5), dans lequel
le dispositif de changement de produit de dosage (6) est conçu pour commuter la soupape de gaz de serrage (44) de telle sorte que la pression est abaissée pour le repoussement du produit de dosage dans le réservoir de produit de dosage (4, 5).

2. Dispositif (1) selon la revendication 1, **caractérisé en ce que** le dispositif de changement de produit de dosage (6) est conçu pour changer le produit de dosage dans le réservoir de produit de dosage (4) pendant une étape de production, de préférence lorsque la vanne de remplissage (2) est fermée.

3. Dispositif (1) selon l'une des revendications précédentes,
**caractérisé en ce que** le dispositif de changement de produit de dosage (6) est conçu pour commuter l'ouverture ou la fermeture de la soupape de dosage (4) sur la base de la mesure d'un débitmètre (32) pour la détermination du flux du composant principal.

4. Dispositif (1) selon la revendication 1, **caractérisé en ce qu'**au moins deux soupapes de remplissage (2) sont prévues et les soupapes de dosage (40) sont reliées au réservoir de produit dosé (4) par l'intermédiaire d'une conduite annulaire (400) et la conduite annulaire (400) présente une pompe de circulation (410), dans lequel le dispositif de changement de produit de dosage (6) est conçu pour commuter la pompe de circulation (410) pour le changement du produit de dosage dans le réservoir de produit de dosage (4).

5. Dispositif (1) selon la revendication 4, **caractérisé en ce que** le dispositif de changement de produit de dosage (6) est conçu pour commuter une soupape de changement de produit de dosage (420) afin d'évacuer le produit de dosage actuel de la conduite annulaire (400).

6. Procédé pour le remplissage d'un récipient (100) avec un produit de remplissage, comprenant l'influence de l'amenée du produit de remplissage dans le récipient (100) à remplir à l'aide d'une soupape de remplissage (2), de préférence pendant le transport du récipient (100) à remplir, le dosage d'un produit de dosage à l'aide d'une soupape de dosage (40) depuis un réservoir de produit de dosage (4, 5) dans la soupape de remplissage (2) et la fourniture d'un composant principal au niveau de la soupape de remplissage (2) à partir d'un réservoir de composant principal (3), dans lequel le produit de dosage est changé dans le réservoir de produit de dosage (4, 5) pendant l'opération de remplissage à l'aide d'un dispositif de changement de produit de dosage (6), et
le dispositif de changement de produit de dosage (6) commute une soupape de gaz de serrage (44), qui commande ou régule la pression dans le réservoir de produit de dosage (4, 5), de telle sorte que la pression est abaissée pour le repoussement du produit de dosage dans le réservoir de produit de dosage (4).

7. Procédé selon la revendication 6, **caractérisé en ce que** le produit de dosage est changé pendant une étape de production, de préférence lorsque la soupape de remplissage (2) est fermée.

8. Procédé selon la revendication 6, **caractérisé en ce qu'**après le refoulement du produit de dosage, le produit de dosage est remplacé dans le réservoir de produit de dosage (4), puis la pression dans le réservoir de produit de dosage (4) est à nouveau augmentée de telle sorte que la pression du produit de dosage présente au niveau de la soupape de remplissage (2) est supérieure à la pression du composant principal présente au niveau de la soupape de remplissage.

9. Procédé selon l'une des revendications 6 à 8, **caractérisé en ce que** le refoulement du produit de dosage à l'aide du composant principal est commandé en tenant compte d'un débitmètre (32).

10. Procédé selon la revendication 7, **caractérisé en ce qu'**une pompe de circulation (410) présente dans une conduite annulaire (400) est commutée pour le pompage du produit de dosage hors de la conduite annulaire (400) et pour l'introduction du nouveau produit de dosage.

11. Procédé selon la revendication 10, **caractérisé en ce que** le produit de dosage est expulsé de la conduite annulaire (400) à l'aide d'un autre fluide et à l'aide de la pompe de circulation (410).
